# EUROPÄISCHE PATENTANMELDUNG

(11) **EP 2 469 973 A1**
(43) Veröffentlichungstag der Anmeldung: **27.06.2012**
(21) Anmeldenummer: 11193477.4
(22) Anmeldetag: 14.12.2011
(51) Int. Cl.: H05B 6/12

(54) **Induktionskochfeld mit Kochstellenbeleuchtung**

(30) Priorität: 22.12.2010 DE 102010063881
(71) Anmelder: BSH Bosch und Siemens Hausgeräte GmbH, 81739 München (DE)
(72) Erfinder: Dittmann, Bastian, 65203 Wiesbaden (DE); Ortmann, Christoph, 81371 München (DE); Schüssler, Andreas, 80469 München (DE)

(57) **Zusammenfassung**

Das Induktionskochfeld (2) ist mit mindestens einer Kochstelle (1) ausgerüstet, wobei der mindestens einen Kochstelle (1) eine Kochstellenbeleuchtung (3) zugeordnet ist, wobei das Induktionskochfeld (2) mindestens eine Temperaturmesseinrichtung (9) zum Erfassen einer Temperatur an der mindestens einen Kochstelle (1) aufweist und das Induktionskochfeld (2) dazu eingerichtet ist, eine Lichtabstrahlung einer Kochstellenbeleuchtung (3) in Abhängigkeit von einer an dieser Kochstelle (1) erfassten Temperatur zu variieren.

## Beschreibung

Die Erfindung betrifft ein Induktionskochfeld mit mindestens einer Kochstelle, wobei der mindestens einen Kochstelle eine Kochstellenbeleuchtung zugeordnet ist.

Es sind Induktionskochfelder der eingangs genannten Art bekannt, bei denen eine jeweilige Kochstelle oder Mulde mittels einer Lampe beleuchtbar ist, wenn die Kochstelle aktiviert ist. Die Kochstelle kann dadurch aktiviert werden, dass an dem Ort der Kochstelle durch eine oder mehrere Primärspulen ein magnetisches Feld erzeugt wird. Das magnetische Feld kann ein auf der Kochstelle abgesetztes Kochgeschirr erwärmen. Die Lampe wird gesondert bestromt.

Es ist die **Aufgabe** der vorliegenden Erfindung, eine verbesserte Möglichkeit zum Beleuchten eines Induktionskochfelds bereitzustellen.

Diese Aufgabe wird gemäß den Merkmalen des unabhängigen Anspruchs gelöst. Bevorzugte Ausführungsformen sind insbesondere den abhängigen Ansprüchen entnehmbar.

Die Aufgabe wird gelöst durch ein Induktionskochfeld mit mindestens einer Kochstelle oder Mulde, wobei der mindestens einen Kochstelle eine Kochstellenbeleuchtung zugeordnet ist und wobei das Induktionskochfeld mindestens eine Temperaturmesseinrichtung zum Erfassen einer Temperatur an der mindestens einen Kochstelle aufweist und das Induktionskochfeld dazu eingerichtet ist, eine Lichtabstrahlung einer Kochstellenbeleuchtung in Abhängigkeit von einer an dieser Kochstelle erfassten Temperatur zu variieren. Dadurch ergibt sich der Vorteil, dass einem Nutzer eine Temperaturinformation auf eine intuitive Weise darstellbar ist, und zwar als Warnsignal und/oder als Aktivierungssignal. Ein Temperaturanstieg an einer Kochstelle eines Induktionskochfelds kann dabei insbesondere dadurch zustande kommen, dass ein auf der Kochstelle befindliches Kochgeschirr durch ein von dem Induktionskochfeld erzeugtes Magnetfeld erwärmt wird und diese Wärme zum Teil auf das ihn tragende Kochfeld überträgt. Durch diese Art von Induktionskochfeld lässt sich auch eine Anzeige einer Restwärme auf eine einfache Art erreichen.

Es ist eine Weiterbildung, dass die Kochstellenbeleuchtung bei einer aktivierten Kochstelle aktiviert ist. So lässt sich eine Aktivierung der Kochstelle auch bei einer nicht erhöhten Temperatur erkennen.

Die Kochstellenbeleuchtung kann die Kochstelle und/oder einen an die Kochstelle angrenzenden Bereich beleuchten.

Es ist eine Ausgestaltung, dass mittels der Kochstellenbeleuchtung Licht unterschiedlicher Farbe abstrahlbar ist. In anderen Worten kann die Lichtfarbe der Kochstellenbeleuchtung temperaturvariiert sein. Dies stellt eine besonders intuitive Farbkodierung bereit.

Es ist noch eine Ausgestaltung, dass eine Wellenlänge des abgestrahlten Lichts mit zunehmender Temperatur abnimmt, was einer natürlichen Erfahrung eines Nutzers bei einer Beurteilung einer Höhe einer Temperatur entgegenkommt. Die Zunahme kann kontinuierlich oder quasi-kontinuierlich mit der Temperatur oder alternativ stufenweise erfolgen.

Es ist eine Ausgestaltung, dass das von der Kochstellenbeleuchtung abgestrahlte Licht mindestens eine Wellenlänge in einem Farbbereich zwischen rot und gelb aufweist, z.B. eine Wellenlänge zwischen 570 nm und 750 nm.

Es ist eine Weiterbildung, dass bei einer aktivierten Kochstelle das von der Kochstellenbeleuchtung abgestrahlte Licht mindestens eine Wellenlänge in einem Farbbereich zwischen rot und gelb aufweist, falls sich die erfasste Temperatur oberhalb einer vorbestimmten kritischen Temperatur befindet, und eine kürzere Wellenlänge als gelb aufweist, z.B. grün oder blau, falls sich die erfasste Temperatur unterhalb einer vorbestimmten kritischen Temperatur befindet. Dadurch kann eine aktivierte, kühle Kochstelle mit einer als nicht alarmierend wahrgenommenen Farbe (z.B. grün oder blau) gekennzeichnet werden, während eine heiße Kochstelle mit eine hohe Temperatur anzeigenden Farben (rot bis gelb) gekennzeichnet wird. Im einfachsten Fall mag eine Lichtfarbe nur zwischen einer nicht alarmierend wahrgenommenen Farbe und einer eine hohe Temperatur anzeigenden Farbe variiert werden.

Jedoch ist die Wahl der Farbe grundsätzlich nicht eingeschränkt und mag z.B. auch ein Blinken o.ä. umfassen, z.B. eine kontinuierliche Lichtabstrahlung bei einer aktivierten Kochstelle und eine blinkende Lichtabstrahlung bei einer Anzeige einer Restwärme.

Es ist noch eine Ausgestaltung, dass mittels der Kochstellenbeleuchtung Licht unterschiedlicher Farbe gleichzeitig abstrahlbar ist. Beispielsweise kann so eine Temperaturverteilung abgebildet oder angedeutet werden oder eine hochwertigere Anmutung vermittelt werden.

Es ist eine spezielle Ausgestaltung, dass mittels der Kochstellenbeleuchtung Licht unterschiedlicher Farbe gleichzeitig in um die zugehörige Kochstelle konzentrischen Ringen abstrahlbar ist, wobei eine Wellenlänge des abgestrahlten Lichts von innen nach außen abnimmt, z.B. von rot nach gelb. Je nach erfasster Temperatur kann die Wellenlänge aller Ringe erhöht oder gesenkt werden, wobei jedoch die Wellenlängendifferenz jedoch bevorzugt zumindest qualitativ erhalten bleibt. So mag eine Farbfolge von drei Ringen mit einer Farbfolge von innen nach außen mit sinkender Temperatur von hellgelb-dunkelgelb-orange zu dunkelgelb-orange-rot wechseln.

Die Kochstellenbeleuchtung kann zur farblich variablen Beleuchtung eine oder mehrere farblich durchstimmbare Lichtquellen oder mehrere unterschiedlich farbige Lichtquellen aufweisen. Als Lichtquellen können beispielsweise Leuchtdioden, Leuchtstoffröhren usw. verwendet werden.

Es ist auch eine Ausgestaltung, dass mittels der Kochstellenbeleuchtung Licht in unterschiedlichen geometrischen Mustern abstrahlbar ist. Dadurch kann die Kochstellenbeleuchtung auch ohne eine Farb- und/oder Helligkeitsvariation eine Temperaturinformation an einen Nutzer übermitteln. Die unterschiedlichen Muster können eine unterschiedliche Flächenbelegung beleuchteter Flächen innerhalb einer gleichen Außenkontur erzeugen, beispielsweise eine vollflächige Beleuchtung, eine Randbeleuchtung oder eine Partialbeleuchtung, z.B. eine streifenförmige Beleuchtung. Die unterschiedlichen Muster können auch unterschiedlich große beleuchtete Flächen umfassen.

Es ist ferner eine Ausgestaltung, dass die unterschiedlichen Muster eine mit steigender Temperatur steigende integrale Helligkeit oder Lichtstrom aufweisen. Unter einer integralen Helligkeit wird der gesamte (integrierte) Lichtstrom des von der Beleuchtungseinrichtung als beleuchtet wahrgenommenen Bereichs verstanden. So mag eine niedrigere integrale Helligkeit durch eine geringere Zahl beleuchteter Bereiche erreicht werden, wobei die (lokale) Helligkeit der Bereiche sich nicht ändert.

Es ist außerdem eine Ausgestaltung, dass mittels der Kochstellenbeleuchtung Licht in lokal unterschiedlicher Helligkeit abstrahlbar ist, d.h., dass über einen beleuchteten Punkt Licht mit einem variablen Lichtstrom abstrahlbar ist. So kann beispielsweise ein vollflächig beleuchteter Bereich oder Beleuchtungsbereich in seiner Helligkeit variiert leuchten.

Allgemein sind unterschiedliche Aspekte der Erfindung auch kombinierbar. So mag eine niedrigere Temperatur durch Licht einer vergleichsweise hohen Wellenlänge (z.B. rot) mit einem vergleichsweise geringen Lichtstrom angezeigt werden und eine höhere Temperatur durch Licht einer vergleichsweise kurzen Wellenlänge (z.B. gelb) mit einem vergleichsweise hohen Lichtstrom angezeigt werden.

Die Kochstellenbeleuchtung kann beispielsweise drahtgebunden versorgt werden, z.B. über übliche Stromkabel.

Es ist eine alternative Ausgestaltung, dass die Kochstellenbeleuchtung für ihre Versorgung mindestens eine Sekundärspule aufweist. So kann auf eine Verkabelung verzichtet werden. Die Sekundärspule kann beispielsweise von den zur Erwärmung der Kochgeschirre verwendeten Induktoren oder Primärspulen betrieben werden, oder alternativ mittels eigener, dedizierter Versorgungsspulen.

Die Kochstellenbeleuchtung kann einen Strom- oder Spannungsregler aufweisen, um eine bestimmte Leuchtcharakteristik, insbesondere eine definierte Helligkeit, reproduzierbar zu erzeugen. Ohne einen solchen Strom- oder Spannungsregler und falls die Kochstellenbeleuchtung für ihre Versorgung mindestens eine Sekundärspule aufweist, mag eine Helligkeit des von der Kochstellenbeleuchtung abgestrahlten Lichts von einer an der Kochstelle anliegenden Leistung abhängig sein, z.B. von einer eingestellten Kochstufe. Diese Leistung mag zumindest grob mit der Temperatur an der Kochstelle korrelieren.

Es ist eine spezielle Ausgestaltung, dass die Kochstellenbeleuchtung mindestens einen Energiespeicher für Ihren Betrieb bei nicht gespeister Sekundärspule aufweist. So kann auch bei deaktivierter Kochstelle oder zugehöriger Primärspule eine Restwärme angezeigt werden. Der Energiespeicher kann beispielsweise ein Akkumulator oder ein Superkondensator ('Gold Cap' o.ä.) sein. Die Verwendung eines Energiespeichers zum Betreiben einer Kochstellenbeleuchtung für Induktionskochfelder kann auch unabhängig von den Merkmalen, dass das Induktionskochfeld mindestens eine Temperaturmesseinrichtung zum Erfassen einer Temperatur an der mindestens einen Kochstelle aufweist und das Induktionskochfeld dazu eingerichtet ist, eine Lichtabstrahlung einer Kochstellenbeleuchtung in Abhängigkeit von einer an dieser Kochstelle erfassten Temperatur zu variieren, ein erfinderisches Merkmal darstellen.

Alternativ mag bei einer deaktivierten (d.h., nicht zum Betreiben eines Kochgeschirrs aktivierten) Kochstelle, falls eine Temperatur an dieser Kochstelle eine kritische Temperatur überschreitet, die zugehörige(n) Primärspule(n) mit einer Leistung betrieben werden, welche für einen Betrieb der Kochstellenbeleuchtung, aber nicht zum Betrieb eines Kochgeschirrs ausreicht.

Es ist noch eine Weiterbildung, dass die mindestens eine Kochstelle keine feste Position einnimmt, sondern flexibel mit Aufsetzen eines Kochgeschirrs auf einer Arbeitsoberfläche des Induktionskochfelds an der Stelle des Kochgeschirrs gebildet oder aktiviert wird. Dazu kann das Induktionskochfeld mit einer Aufsatzerkennungseinrichtung zum Erkennen eines Aufsatzes und einer Position des Kochgeschirrs sowie mit einem ebenen Feld aus mehreren, vergleichsweise kleinen, Primärspulen ausgerüstet sein, wobei nur diejenigen Primärspulen zugeschaltet werden, welche von dem Kochgeschirr überdeckt sind. Die Kochstellenbeleuchtung mag dann ebenso nur die so gebildete Kochstelle und/oder einen unmittelbar benachbarten Bereich darum beleuchten.

Das Kochfeld kann bevorzugt eine lichtdurchlässige Abdeckung aufweisen, an deren Unterseite die Kochfeldbeleuchtung angeordnet ist. Die Kochfeldbeleuchtung ist so gegenüber äußeren Einflüssen gut geschützt.

Allgemein kann die mindestens eine Kochfeldbeleuchtung zu ihrem Betrieb mit mindestens einer Steuereinrichtung des Induktionskochfelds gekoppelt sein, wobei die Steuereinrichtung auch mit der mindestens einen Temperaturmesseinrichtung gekoppelt ist.

Allgemein kann das Induktionskochfeld zum Betreiben eines Kochgeschirrs mittels Wirbelstrominduktion oder mittels einer transformatorischen Kopplung eingerichtet sein.

In den folgenden Figuren wird die Erfindung anhand von Ausführungsbeispielen schematisch genauer beschrieben. Dabei können zur Übersichtlichkeit gleiche oder gleichwirkende Elemente mit gleichen Bezugszeichen versehen sein.
- Fig.1: zeigt als Schnittdarstellung in Seitenansicht einen Ausschnitt aus einer Kochstelle eines Induktionskochfelds mit einer Kochfeldbeleuchtung;
- Fig.2: zeigt in Draufsicht die Kochstelle mit einem durch die Kochfeldbeleuchtung erzeugbaren Beleuchtungsbereich;
- Fig.3: zeigt in Draufsicht eine Kochstelle mit einem durch eine weitere Kochfeldbeleuchtung erzeugbaren Beleuchtungsbereich; und
- Fig.4A bis 4D: zeigen in Draufsicht eine Kochstelle eines Induktionskochfelds mit einem in unterschiedlichen Mustern leuchtenden Beleuchtungsbereich.

**Fig.1** zeigt als Schnittdarstellung in Seitenansicht einen Ausschnitt aus einer Kochstelle 1 eines Induktionskochfelds 2 mit einer der Kochstelle 1 zugeordneten Kochstellenbeleuchtung 3. Die Kochstelle 1 wird auf einer Oberseite 4o einer lichtdurchlässigen Kochfeldabdeckung 4 oberhalb einer Primärspule 5 gebildet. Die Primärspule 5 kann an und über der Kochstelle 1 ein magnetisches Wechselfeld erzeugen, das ein auf die Kochstelle 1 abgesetztes Kochgeschirr 6 erwärmt, und zwar mittels einer Erzeugung von Wirbelstrom oder durch eine transformatorische Leistungsübertragung auf ein elektrisch betriebenes Kochgeschirr 6.

Die Kochstellenbeleuchtung 3 ist unterhalb der Kochfeldabdeckung 4 angeordnet, wobei die Kochfeldbeleuchtung 3 Licht durch die Kochfeldabdeckung 4 strahlen kann und an ihrer Oberseite 4o einen entsprechenden Beleuchtungsbereich 7 erzeugt. Die Kochstellenbeleuchtung 3 ist von einer Steuereinrichtung 8 des Induktionskochfelds 2 steuerbar, welche auch die Primärspule 5 steuert. Die Steuereinrichtung 8 ist ferner mit einer Temperaturmesseinrichtung 9 gekoppelt, wobei die Temperaturmesseinrichtung 9 eine Temperatur an der Kochstelle 1 ("Kochstellentemperatur") abfühlen oder erfassen kann. Mittels der Steuereinrichtung 8 ist es dem Induktionskochfeld 2 somit möglich, eine Lichtabstrahlung der Kochstellenbeleuchtung 3 in Abhängigkeit von der an dieser Kochstelle 1 erfassten Kochstellentemperatur zu steuern, insbesondere zu variieren.

Die Primärspule 5 mag auch die Kochstellenbeleuchtung 3 versorgen, wobei die Kochstellenbeleuchtung 3 dazu beispielsweise eine Sekundärspule zum transformatorischen Abgriff von Energie aus dem durch die Primärspule 5 erzeugten magnetischen Wechselfeld aufweist. Die Kochstellenbeleuchtung 3 kann ferner einen Spannungsregler oder Stromregler zum Bereitstellen einer definierten Betriebsspannung und/oder eines definierten Betriebsstroms aufweisen. Die Kochstellenbeleuchtung 3 kann zudem einen Energiespeicher zum Betrieb bei deaktivierter Primärspule 5 aufweisen. Die Kochstellenbeleuchtung 3 kann insbesondere eine oder mehrere Leuchtdioden als Lichtquelle(n) aufweisen, ist jedoch nicht darauf beschränkt. Die Kochstellenbeleuchtung 3 kann auch einen oder mehrere Lichtleiter aufweisen, beispielsweise zum Leiten von Licht von der mindestens einen Lichtquelle zu der Unterseite der Kochfeldabdeckung 4.

**Fig.2** zeigt in Draufsicht eine Kochstelle, z.B. die Kochstelle 1, welche von einem farblich unterschiedlich beleuchtbaren ringförmigen Beleuchtungsbereich, z.B. dem Beleuchtungsbereich 7, umgeben ist. Die Kochstellenbeleuchtung, z.B. die Kochstellenbeleuchtung 3, weist dazu einen entsprechenden ringförmigen Lichtabstrahlbereich auf.

Mittels der Kochstellenbeleuchtung 3 ist Licht unterschiedlicher Farbe abstrahlbar, so dass der für einen Nutzer sichtbare Beleuchtungsbereich 7 in unterschiedlichen Farben leuchten kann. Die Farbe wird hier in Abhängigkeit der von der Temperaturmesseinrichtung 9 erfassten Kochstellentemperatur eingestellt.

Insbesondere kann die Farbe beispielhaft in Stufen zwischen grün, rot, orange und gelb variiert werden. Die Korrespondenz zu einem entsprechenden Bereich der Kochstellentemperatur ist so, dass eine Wellenlänge des abgestrahlten Lichts mit zunehmender Kochstellentemperatur für die Farben rot, orange und gelb abnimmt. Im Einzelnen kann der Beleuchtungsbereich 7 rot leuchten, falls die Kochstellentemperatur zwischen einer kritischen Temperatur und einer höheren ersten Grenztemperatur liegt, wobei dieser Bereich einer warmen Kochstelle entspricht. Der Beleuchtungsbereich 7 kann orange leuchten, falls die Kochstellentemperatur zwischen der ersten Grenztemperatur und einer noch höheren zweiten Grenztemperatur liegt, wobei dieser Bereich einer heißen Kochstelle entspricht. Der Beleuchtungsbereich 7 kann gelb leuchten, falls die Kochstellentemperatur zwischen der zweiten Grenztemperatur und einer noch höheren dritten Grenztemperatur liegt, wobei dieser Bereich einer sehr heißen Kochstelle entspricht. Liegt die Kochstellentemperatur unterhalb der kritischen Temperatur, kann der Beleuchtungsbereich 7 grün leuchten, falls die Kochstelle 1 zum Betrieb eines Kochgeschirrs 6 aktiviert ist.

**Fig.3** zeigt in Draufsicht die Kochstelle 1 mit einem durch eine weitere Kochfeldbeleuchtung erzeugbaren Beleuchtungsbereich 10. In diesem Ausführungsbeispiel wird mittels der Kochstellenbeleuchtung Licht unterschiedlicher Farbe gleichzeitig abgestrahlt, und zwar in Form des Beleuchtungsbereichs 10 mit um die zugehörige Kochstelle 1 herum angeordneten konzentrischen Ringen 11a (innerer Ring), 11b (mittlerer Ring) und 11c (äußerer Ring), wobei eine Wellenlänge des abgestrahlten Lichts der Ringe 11a, 11 b, 11 c von innen nach außen zunimmt. z.B. von gelb nach rot. Je nach erfasster Kochstellentemperatur kann die Wellenlänge aller Ringe 11a-c erhöht oder gesenkt werden, wobei die Wellenlängendifferenz jedoch bevorzugt zumindest qualitativ erhalten bleibt. So mögen die drei Ringe 11a, 11 b, 11 c in dieser Reihenfolge, also von innen nach außen, bei einer vergleichsweise hohen Kochstellentemperatur gleichzeitig hellgelb, dunkelgelb bzw. orange leuchten und bei einer vergleichsweise niedrigen Kochstellentemperatur zu dunkelgelb-orange-rot wechseln. Bei einer noch geringeren Kochstellentemperatur, welche aber immer noch über der kritischen Kochstellentemperatur liegt, mögen der innere Ring 11a beispielsweise orange und gleichzeitig der mittlere Ring 11b beispielsweise rot leuchten, während der äußere Ring 11 c nicht leuchtet. Somit kann auch eine Fläche des Beleuchtungsbereichs 10 temperaturabhängig eingestellt werden. Bei einer Kochstellentemperatur unterhalb der kritischen Kochstellentemperatur bei aktivierter Kochstelle 1 mag beispielsweise nur der innere Ring 11a leuchten, z.B. grün oder blau.

**Fig.4A bis 4D** zeigen in Draufsicht die Kochstelle 1 mit einem in unterschiedlichen Mustern leuchtenden Beleuchtungsbereich 12, wobei der Beleuchtungsbereich 12 nun die Fläche der Kochstelle beleuchtet. Während eine Außenkontur konstant ringförmig bleibt, ändert sich das darin erzeugte Lichtmuster in Abhängigkeit von der Kochstellentemperatur.

Fig.4A zeigt ein Muster des Beleuchtungsbereichs 12 für eine sehr heiße Kochstelle 1, bei dem der Beleuchtungsbereich 12 vollflächig beleuchtet wird. Liegt eine nur heiße Kochstelle 1 vor, mag der Beleuchtungsbereich 12 beispielsweise nur ringförmig an seinem äußeren Rand beleuchtet werden, innerhalb des Ringbereichs jedoch vollflächig, wie in Fig.4B angedeutet. Fig.4C zeigt das Leuchtmuster des Beleuchtungsbereichs 12 für eine warme Kochstelle 1, wobei das Muster nun linienförmig ist, so dass eine integrale Helligkeit des Beleuchtungsbereichs 12 geringer ist als bei einer vollflächigen Beleuchtung. Fig.4D zeigt das Leuchtmuster des Beleuchtungsbereichs 12 für eine warme, deaktivierte Kochstelle 1 (Restwärmeanzeige), wobei der Beleuchtungsbereich 12 ebenfalls mittels eines Linienmusters gebildet wird, allerdings mit einer geringeren Liniendichte als bei der in Fig.4C gezeigten warmen, aktivierten Kochstelle 1.

Selbstverständlich ist die vorliegende Erfindung nicht auf die gezeigten Ausführungsbeispiele beschränkt.

So kann die Kochstellenbeleuchtung alternativ oder zusätzlich Licht in lokal unterschiedlicher Helligkeit abstrahlen, also dimmbar sein.

Allgemein kann eine Lichtabstrahlung in Abhängigkeit von Stufen oder Bereichen der Kochstellentemperatur oder kontinuierlich oder quasi-kontinuierlich mit der Kochstellentemperatur variiert werden.

Anstelle dedizierter Primärspulen für eine jeweilige Kochstelle kann das Induktionskochfeld auch ein Feld oder Array von Primärspulen aufweisen, welche dynamisch einem auf dem Kochfeld abgestellten Kochgeschirr zugeordnet werden.

### Bezugszeichenliste

- 1: Kochstelle
- 2: Induktionskochfeld
- 3: Kochstellenbeleuchtung
- 4: Kochfeldabdeckung
- 4o: Oberseite der Kochfeldabdeckung
- 5: Primärspule
- 6: Kochgeschirr
- 7: Beleuchtungsbereich
- 8: Steuereinrichtung
- 9: Temperaturmesseinrichtung
- 10: Beleuchtungsbereich
- 11a: innerer Ring
- 11b: mittlerer Ring
- 11c: äußerer Ring
- 12: Beleuchtungsbereich

## Patentansprüche

1. Induktionskochfeld (2) mit mindestens einer Kochstelle (1), wobei der mindestens einen Kochstelle (1) eine Kochstellenbeleuchtung (3) zugeordnet ist, **dadurch gekennzeichnet, dass** das Induktionskochfeld (2) mindestens eine Temperaturmesseinrichtung (9) zum Erfassen einer Temperatur an der mindestens einen Kochstelle (1) aufweist und das Induktionskochfeld (2) dazu eingerichtet ist, eine Lichtabstrahlung einer Kochstellenbeleuchtung (3) in Abhängigkeit von einer an dieser Kochstelle (1) erfassten Temperatur zu variieren.

2. Induktionskochfeld (2) nach Anspruch 1, **dadurch gekennzeichnet, dass** mittels der Kochstellenbeleuchtung (3) Licht unterschiedlicher Farbe abstrahlbar ist.

3. Induktionskochfeld (2) nach Anspruch 2, **dadurch gekennzeichnet, dass** eine Wellenlänge des abgestrahlten Lichts mit zunehmender Temperatur abnimmt.

4. Induktionskochfeld (2) nach einem der Ansprüche 2 oder 3, **dadurch gekennzeichnet, dass** mittels der Kochstellenbeleuchtung (3) Licht unterschiedlicher Farbe gleichzeitig abstrahlbar ist.

5. Induktionskochfeld (2) nach Anspruch 4, **dadurch gekennzeichnet, dass** mittels der Kochstellenbeleuchtung (3) Licht unterschiedlicher Farbe gleichzeitig in um die zugehörige Kochstelle (1) konzentrischen Ringen (11a, 11b, 11 c) abstrahlbar ist, wobei eine Wellenlänge des abgestrahlten Lichts von innen nach außen abnimmt.

6. Induktionskochfeld (2) nach einem der vorhergehenden Ansprüche, **dadurch gekennzeichnet, dass** mittels der Kochstellenbeleuchtung (3) Licht in unterschiedlichen Mustern abstrahlbar ist.

7. Induktionskochfeld (2) nach einem der vorhergehenden Ansprüche, **dadurch gekennzeichnet, dass** die unterschiedlichen Muster eine mit steigender Temperatur steigende integrale Helligkeit aufweisen.

8. Induktionskochfeld (2) nach einem der vorhergehenden Ansprüche, **dadurch gekennzeichnet, dass** mittels der Kochstellenbeleuchtung (3) Licht in lokal unterschiedlicher Helligkeit abstrahlbar ist.

9. Induktionskochfeld (2) nach einem der vorhergehenden Ansprüche, **dadurch gekennzeichnet, dass** die Kochstellenbeleuchtung (3) für ihre Versorgung mindestens eine Sekundärspule aufweist.

10. Induktionskochfeld nach Anspruch 9, **dadurch gekennzeichnet, dass** die Kochstellenbeleuchtung (3) mindestens einen Energiespeicher für Ihren Betrieb bei nicht gespeister Sekundärspule aufweist.
